# FASCICULE DE BREVET EUROPEEN

(11) **EP 1 373 065 B1**
(45) Date de publication et mention de la délivrance du brevet: **26.07.2006**
(21) Numéro de dépôt: 02720072.4
(22) Date de dépôt: 22.03.2002
(51) Int. Cl.: B63H 9/06

(54) **EMBARCATION NAUTIQUE TRACTEE PAR UNE VOILURE CERF-VOLANT**
DUCH DRACHENSEGEL ANGETRIEBENES WASSERFAHZEUG
MARINE CRAFT TOWED BY A KITE-TYPE CANOPY

(30) Priorité: 29.03.2001 FR 0104293
(43) Date de publication de la demande: 02.01.2004
(73) Titulaire: Grenier, Maurice, 75018 Paris (FR)
(72) Inventeur: Grenier, Maurice, 75018 Paris (FR)
(74) Mandataire: Colombet, Alain André
(86) Numéro de dépôt international: PCT/FR2002/001017
(87) Numéro de publication internationale: WO 2002/079030

(56) Documents cités:
- DE-A- 2 036 147
- DE-A- 3 518 131
- DE-A- 19 928 166
- DE-U- 8 702 480
- FR-A- 2 639 605

## Description

La présente invention concerne une embarcation nautique, du type défini dans le préambule de la revendication 1.

L'utilisation d'un cerf-volant comme mode de traction d'une embarcation est connue en soi, mais ne connaît pas d'essor particulier en raison de la stabilité souvent délicate d'une voilure cerf-volant, de son faible rendement de propulsion en allure de près et de difficultés de manoeuvre lors du lancement et du rappel de la voilure.

Aussi, la traction par la force du vent d'une embarcation est actuellement très largement réalisée au moyen d'un gréement « traditionnel » dans lequel la ou les voiles sont articulées par l'intermédiaire de mâts et de cordages. Suivant les allures, la voile est positionnée de façon à ce que son bord d'attaque soit disposé à peu près tangentiellement à la direction du vent apparent afin de transmettre une composante maximale de propulsion à l'embarcation.

Cependant, la voile ainsi gonflée par le vent génère également une composante de chavirage orientée sensiblement transversalement à l'embarcation. Comme il est connu dans le domaine nautique, cette composante de chavirage et la composante de réaction de dérive du corps de flottaison de l'embarcation créent un couple de basculement, provoquant la gîte. Ce phénomène explique notamment pourquoi il est impossible d'augmenter à satiété la surface de voile sans courir le risque de faire chavirer l'embarcation.

L'embarcation proposée dans EP-A-0 853 576, qui correspond à un exemple d'embarcation du type défini au préambule de la revendication 1, dispose d'une voilure cerf-volant qui peut, en régime de croisière, être orientée par rapport à l'embarcation, de manière à supprimer la gîte. Cependant, en raison de sa nature, cette voilure cerf-volant se révèle difficile à lancer et à rappeler, ce qui constitue un frein à l'essor de telles voilures cerf-volant.

Le but de la présente invention est de proposer une embarcation à voilure cerf-volant qui, tout en permettant de tirer avantage de l'utilisation de cette voilure en régime de croisière pour supprimer la gîte, soit facile et rapide à manipuler lors de son lancement et de son rappel.

A cet effet, l'invention a pour objet une embarcation du type précité et qui possède les caractéristiques de la partie caractérisante de la revendication 1.

D'autres caractéristiques de l'invention, prises isolément ou suivant toutes les combinaisons techniquement possibles, sont décrites dans les revendications dépendantes.

L'invention sera mieux comprise à la lecture de la description qui va suivre, donnée uniquement à titre d'exemple, et faite en se référant aux dessins annexés sur lesquels :
- la figure 1 est une vue schématique en perspective d'une embarcation selon l'invention ;
- la figure 1A est une vue schématique d'un détail de la voilure de l'embarcation de la figure 1 ;
- la figure 2 est une vue de dessus partielle d'un cerf-volant appartenant à la voilure de l'embarcation de la figure 1 ;
- la figure 3 est une vue en coupe suivant le plan III-III indiqué sur la figure 2 ;
- la figure 4 est une vue partielle de côté de l'embarcation de la figure 1, mais sous une allure de vent arrière ;
- la figure 5 est une vue de dessus de l'embarcation de la figure 1 sous sensiblement la même allure que celle de la figure 1 ;
- la figure 6 est une vue en coupe suivant le plan VI-VI indiqué sur la figure 5 ;
- la figure 7 est une vue en perspective montrant un détail du gréement représenté sur la figure 4 ;
- les figures 8A et 8B sont des vues plus détaillées de l'élément de la figure 7, la figure 8A étant une vue de dessus et la figure 8B une vue de côté;
- la figure 8C est une vue analogue à celle de la figure 8B, d'une variante du gréement selon l'invention ;
- la figure 9A est une vue en coupe d'un détail cerclé IXA sur la figure 8, la figure 9B est une vue en coupe d'un autre détail cerclé IXB sur la figure 8 et la figure 9C est une vue en coupe suivant le plan IXC-IXC indiqué sur la figure 9B ;
- les figures 10A et 10B sont des vues de côtés analogues à la figure 4 illustrant chacune une étape de lancement de la voilure ;
- la figure 11 est une vue de dessus de l'embarcation analogue à la figure 5 illustrant un état de fonctionnement du gréement sous une allure de vent au près serré ;
- les figures 12A, 12B et 12C sont des vues de dessus sensiblement analogues à la figure 5 mais davantage schématisées, illustrant trois états de décomposition du mouvement de l'embarcation lors du changement de sa direction ;
- les figures 13, 14A, 14B et 14C sont des vues illustrant des aménagements complémentaires de l'embarcation selon l'invention de la figure 1, la figure 13 étant une vue sensiblement analogue à la figure 6, les figures 14A et 14C étant des vues de côté, et la figure 14B étant une vue en coupe suivant le plan XIV-XIV indiqué sur la figure 14A ;
- la figure 15 est une vue arrière d'un dériveur léger à coque ouverte
où les masses variables jouent un rôle important pour le contrôle de la gîte ;
- la figure 16A est une vue analogue à la figure 5 mais d'un second mode de réalisation de l'invention ;
- la figure 16B est une vue en coupe suivant le plan. XVI-XIV indiqué sur la figure 16A ;
- les figures 17A et 17B sont des vues schématiques en coupe suivant le plan axial d'une partie de la voilure de l'embarcation de la figure 16A,
- les figures 18A et 18B sont des vues illustrant l'application du second mode de réalisation de l'invention à un autre type d'embarcation celui des multicoques, la figure 18A étant sensiblement analogue à la figure 16A et la figure 18B étant une vue en coupe suivant le plan. XVlll-XVlll indiqué sur la figure 18A;
- la figure 19 est une vue sensiblement analogue à la figure 16A mais d'un autre type d'embarcation ;
- les figures 20A et 20B sont des vues schématiques en coupe suivant le plan de symétrie d'un cerf-volant appartenant à la voilure illustrant chacune un aménagement différent de raccordement de ce cerf-volant à une embarcation suivant l'invention ;
- la figure 21 est une vue en perspective d'une variante d'aménagement de la voilure selon l'invention ;
- la figure 22 est une vue en perspective analogue à celle de la figure 1, qui illustre le fonctionnement avec une voile supplémentaire ;
- la figure 23 est une vue en perspective de la voile supplémentaire de la figure 22 lors de son lancement par une drisse ; et
- la figure 24 est une vue analogue à la figure 4 et illustre les aménagements suivant l'invention pour relier la voile supplémentaire à l'embarcation.

Dans la suite vont être décrits des exemples d'embarcation à voile destinés à voguer dans diverses conditions de vent, couramment appelées dans le domaine nautique des allures. Plus précisément, et comme le définit le « Cours des Glénans » (Editions du Seuil, Juin 1999), l'allure désigne l'angle que fait le cap de l'embarcation par rapport au vent réel. L'allure précise donc la position de l'embarcation lorsque l'on connaît exactement la direction du vent. Lorsque la direction longitudinale de l'embarcation est à la perpendiculaire du vent réel, l'embarcation est dite en allure de vent de travers. Pour une valeur de l'angle direction de l'embarcation/direction du vent réel inférieur à 90°, l'embarcation est dite en allure de près, comportant successivement, au fur et à mesure que la valeur de cet angle diminue, l'allure petit largue, l'allure bon plein et l'allure au plus près ou au près serré. Pour une valeur de cet angle supérieure à 90°, l'embarcation est dite en allure portante, comportant successivement, au fur et à mesure que la valeur de cet angle se rapproche de 180°, l'allure largue, l'allure grand largue et l'allure vent arrière.

Sur la figure 1 est représentée une embarcation nautique 1 suivant l'invention, comportant un corps de flottaison 2 présentant une partie émergée au-dessus de l'eau et une partie immergée, une première dérive 4 située dans le plan médian de l'embarcation, au-dessous et sensiblement à mi-longueur du corps de flottaison, et une seconde dérive 6 située dans le même plan et au-dessous du corps de flottaison, mais au niveau de l'extrémité arrière de l'embarcation 1.

Il convient de remarquer que l'exemple d'embarcation représenté est très schématisé au niveau des éléments ne participant pas l'invention, dont la représentation ne constitue pas une limitation à l'invention. Cependant, comme il sera détaillé plus loin, l'invention s'applique à différents types d'embarcation, selon parfois des aménagements particuliers. Ainsi, le premier exemple décrit ci-dessous en rapport avec les figures 1 à 15 illustre préférentiellement l'application de l'invention à une embarcation de type voilier monocoque.

L'embarcation 1 de la figure 1 comporte un gréement 8. Le terme « gréement » s'entend dans son sens le plus large, à savoir notamment l'ensemble de mâts, de vergues, de voiles et d'organes de manoeuvres nécessaires à la propulsion d'un navire à voiles..Ce gréement 8 comprend une voilure 10 constituée d'un cerf-volant principal 12 et d'un cerf-volant auxiliaire 14, et une série 15 d'écoutes de commande de la voilure 10 comportant une écoute principale M, deux écoutes directionnelles P et Q, et une écoute de lancement L, ces écoutes M, P, Q et L reliant la voilure 10 à l'embarcation 1.

Le cerf-volant principal 12 est un cerf-volant s'apparentant à une voile parapente, c'est-à-dire une voile souple, légère, à grande surface et de finesse suffisante. Elle est facile à replier et à stocker. De forme sensiblement elliptique, elle est constituée d'une pluralité de caissons disposés parallèlement au petit axe de l'ellipse. Le cerf-volant 12 ne sera pas décrit en détail, puisqu'il relève, en tant que tel, de l'art connu. Il convient cependant de noter des caractéristiques importantes de la voile-parapente 12, à savoir :
- son bord d'attaque 12A qui correspond à l'extrémité frontale avant de la voile disposée face au vent,
- son bord de fuite 12B opposé au bord d'attaque,
- sa courbure 12C, et
- ses écoutes de commande M, P et Q qui sont reliées à la voile par l'intermédiaire de suspentes 12D, ces écoutes étant adaptées à la fois pour transmettre à l'embarcation 1 une force de traction exercée par la voilure et pour diriger depuis l'embarcation cette voilure par rapport au vent.

Selon l'invention et comme schématisé sur la figure 1A, le cerf-volant 12 est également relié à l'embarcation au niveau de son bord d'attaque 12A par l'intermédiaire de l'écoute de lancement L.

Le cerf-volant auxiliaire 14, appelé également par la suite cerf-volant pilote, est un cerf-volant de type aile delta, représenté en détail sur les figures 2 et 3. Ce cerf-volant 14 comporte une voile de tissu 16 de forme sensiblement triangulaire, une armature 18 constituée d'une vergue axiale 20 très souple et d'une baguette transversale 22 disposée perpendiculairement à la vergue 20 et reliant les bords latéraux de l'aile. Deux baguettes latérales 24 sont agencées sur une partie de chaque bord latéral et fixées à la baguette transversale 22. L'aile comporte également une dérive centrale 26 par exemple sous forme d'un triangle de tissu à section en V disposé sensiblement perpendiculairement au plan de la voile 16. Conformément à l'invention, cette dérive 26 est adaptée pour imposer à l'aile 14 une certaine courbure 14C plus marquée que celle relativement faible que lui imposerait l'armature seule, grâce à une baguette rigide 27 placée à la base de la dérive. Cette courbure 14C permet d'augmenter très sensiblement la traction de la voile 14.

Tel que représenté sur les figures 1 et 1A, le cerf-volant auxiliaire 14 est relié au bord d'attaque 12A du cerf-volant principal 12 par l'intermédiaire de l'écouté L, cette dernière étant accrochée au cerf-volant 14 au niveau d'une attache 28 dont est pourvue la dérive 26. Avantageusement, l'écoute L comporte, dans sa partie reliant le cerf-volant auxiliaire 14 et le cerf volant principal 12, une baguette 30 orientée sensiblement parallèlement au bord d'attaque 12A du cerf-volant 12 et reliée à ce bord 12A par deux points espacés 31 et 32.

Tel que représenté sur les figures 4 à 7, le gréement 8 de l'embarcation 1 comporte également :
- un mât principal 40, court et encastré dans la structure de l'embarcation 1 ;
- un mât auxiliaire 42, situé dans le prolongement du mât principal 40; et
- un espar ou « grenadier » 44, agencé sur la partie d'extrémité inférieure du mât auxiliaire 42.

Le mât auxiliaire 42 est monté à rotation autour de l'axe X-X du mât principal 40 sur l'extrémité supérieure de ce mât 40, par l'intermédiaire d'un joint tournant 46, schématisé en coupe sur la figure 10.

L'espar 44 comporte une partie arrière 44B qui est montée à basculement autour d'un axe Y-Y sensiblement perpendiculaire à l'axe X-X par l'intermédiaire d'un organe à fourche non représenté en détail et permettant à l'espar 44 de s'élever et de s'abaisser, son extrémité libre décrivant un cercle sensiblement centré sur cette liaison à fourche, au-dessus du niveau d'eau. L'espar 44 et le mât 42 sont amovibles.

L'espar 44 étant destiné à être tiré vers le haut par la voilure 10, un étai 72 permet de régler la hauteur angulaire de l'espar par rapport à l'embarcation 1.

Pour améliorer la stabilité de la voilure en régime établi, il peut être utile de permettre à une partie avant 44A de l'espar 44 de tourner autour de l'axe Z-Z de ce dernier par l'intermédiaire d'un organe adapté 48, par exemple un joint tournant. Sur cette partie avant 44A, le gréement 8 comporte un étrier 49 relié à l'embarcation par l'intermédiaire de deux étais latéraux de commande 50 et 52 dont les emplacements ou « points » d'ancrage respectifs 50A et 52A sont situés au voisinage des francs-bords de l'embarcation. Plusieurs points d'ancrage peuvent être prévus. En particulier, les points 50A, 52A peuvent être situés sur les flancs extérieurs du corps de l'embarcation (comme représenté en pointillés uniquement sur la figure 6) ; la fixation de prolongements en saillie sur le corps de l'embarcation est également envisageable afin de ménager à l'extrémité libre de ces prolongements les points 50A, 52A. Une poulie ou un palan, représentés également en pointillés uniquement sur la figure 6, peuvent alors être disposés à l'extrémité libre de l'étrier 49 pour faciliter les manoeuvres sur les étais 50 et 52.

Les étais 50 et 52 sont réglables en longueur de façon qu'en réduisant la longueur de l'étai 50, l'espar est tiré vers tribord en effectuant une rotation autour de l'axe X-X du mât, tandis qu'en réduisant la longueur de l'étai 52, l'espar est tiré vers bâbord.

L'espar 44 comporte l'ensemble des points de guidage et d'amarrage des différentes écoutes de commande de la voilure 10 suivant des aménagements illustrés sur les figures 8A, 8B, 9A, 9B et 9C.

A cet effet, l'espar 44 comprend d'une part, des organes de guidage 54M, 54P, 54Q et 54L sensiblement alignés sur une platine 54 orientée transversalement à l'espar 44 et fixée sur la partie 44B de l'espar, et d'autre part, des organes de guidage 56M, 56P et 56Q disposés à l'extrémité de la partie avant 44A de l'espar, les organes 56P et 56Q étant agencés sur une platine 56 orientée transversalement et fixée à la partie avant 44A de l'espar, à distance et de part et d'autre de l'axe Z-Z. Les organes 54M et 56M reçoivent l'écoute M, les organes 54P et 56P l'écoute P, les organes 54Q et 56Q l'écoute Q, et l'organe 54L reçoit l'écoute L. Ces organes de guidage sont adaptés pour faciliter le coulissement de l'écoute les empruntant et pour permettre un changement de direction de cette écoute. Ces organes sont formés par exemple d'un demi-anneau enchâssé solidairement sur son support respectif, comme représenté sur les figures 9A, 9B et 9C.

L'espar 44 comporte également une seconde platine transversale 58 solidaire de la partie 44B, sensiblement analogue à la platine 54, mais supportant des taquets 58M, 58P, 58Q et 58L adaptés pour bloquer les écoutes respectives M; P, Q et L.

Le gréement 8 comporte également des enrouleurs 60M, 60P, 60Q et 60L associés respectivement aux écoutes M; P, Q et L. Ces enrouleurs sont montés sur un même axe d'entraînement 62 et comportent chacun un frein 64M, 64P, 64Q et 64L adapté pour transmettre une certaine intensité de couple à l'enrouleur associé depuis l'arbre 62. Chaque frein est réglable de sorte qu'un frein « fort » impose un couplage important entre l'axe 62 et l'enrouleur correspondant, tandis qu'un frein « faible » diminue voire annule l'intensité de ce couplage. L'axe 62 est destiné à être mis en mouvement par tout moyen approprié. Il peut s'agir par exemple d'un moteur électrique 66 par l'intermédiaire d'un engrenage 68 non réversible, ou une manivelle non représentée en bout d'arbre. Dans ce cas une roue à cliquet interdit la rotation dans le sens du déroulement.

En variante non représentée, des poulies peuvent être prévues sur l'axe Y-Y de l'espar 44, pour renvoyer les écoutes à l'intérieur d'une cabine dans laquelle les guides 54, les taquets 58 et les enrouleurs correspondants, fixés sur le mât auxiliaire 42, sont accessibles.

Le gréement 8 comporte en outre d'autres organes de manoeuvres dont la nature et les dispositions vont apparaître plus clairement à la lecture de son fonctionnement qui va suivre.

Pour illustrer le fonctionnement de l'embarcation selon l'invention qui vient d'être décrite, vont être considérés trois types de manoeuvres différents, à savoir d'abord le lancement de la voilure 10 illustré par les figures 10A et 10B, ensuite la navigation à l'allure de près illustrée par la figure 11, et enfin le changement de direction d'avancement de l'embarcation 1 illustré par les figures 12A, 12B et 12C.

Le lancement d'une aile souple comme le cerf-volant 12, dont l'envergure peut dépasser 15 mètres, impose une technique particulière. Il faut lancer tout d'abord le cerf-volant auxiliaire 14 : cette opération est facile, le lancement manuel d'un tel cerf-volant à partir de l'embarcation 1 étant très aisé. La qualité d'auto-stabilité du cerf-volant 14 est mise à profit pour « piloter » le déploiement du cerf-volant principal 12. En effet, lorsque la force ascensionnelle du cerf-volant pilote 14 est supérieure au poids de la voile principale 12, le lancement s'effectue facilement. Ainsi, après lancement du cerf-volant pilote 14 qui, par nature, se stabilise rapidement dans la direction du vent apparent, comme représenté sur la figure 10A, l'écoute de lancement L va contrôler le déploiement progressif de la voile 12 et sa montée en altitude. Pour cela, les freins 64P et 64Q sont réglés à une valeur pratiquement nulle sur les écoutes P et Q (c'est-à-dire que les écoutes P et Q se dévident librement de leur enrouleur 60P, 60Q), à une faible valeur sur l'écoute M, ce qui permet à l'écoute M de se dévider tout en restant légèrement tendue, et à une valeur beaucoup plus élevée sur l'écoute L. Le lancement s'effectue alors en jouant uniquement sur le frein 64L de l'enrouleur 60L, ce frein n'autorisant le déploiement de la voile 12 qu'à condition que la tension de l'écoute L atteigne une intensité suffisante : la voile 12 se déploie alors, et prend de l'altitude sans aucune intervention. Pendant cette phase de lancement, le cerf-volant pilote 14 va non seulement assurer une certaine puissance ascensionnelle renforcée par la courbure 14C imposée par la vergue 27 noyée dans la dérive 16 de l'aile 14, mais également la stabilité latérale de la voilure. A cet effet, la baguette 30 placée au niveau du bord d'attaque 12P, de l'aile principale 12 permet d'activer la partie centrale de cette aile 12 dès le début du lancement en donnant une puissance ascensionnelle supplémentaire.

Une fois la voilure 10 à l'altitude de croisière où elle bénéficie d'un vent fort et régulier, l'écoute M est mise au taquet 58M. Puis les autres écoutes L, P et Q sont réglées et mises au taquet en fonction de l'allure choisie, comme il sera détaillé plus loin.

On comprend que le lancement sera d'autant facilité que la puissance ascensionnelle du cerf-volant pilote 14 est importante, ce qui impose de disposer, notamment par vent faible, soit d'un cerf-volant 14 de relativement grande surface, soit d'un train de plusieurs ailes analogues ou de nature différente comme il sera détaillé plus loin. Pour faciliter le lancement et permettre de diminuer la taille du cerf-volant pilote 14, il est envisageable :
- de suspendre l'écoute L en tête du mât auxiliaire 42 par l'intermédiaire d'un système de poulies 69 formant organe de guidage, et/ou
- de faciliter le gonflement du cerf-votant principal 12 en le suspendant au-dessous de l'espar 44 qui est mis préalablement dans une position haute au moyen d'un étai supérieur ou hale-haut 70 réglable en longueur et reliant l'extrémité libre de l'espar 44 au sommet du mât auxiliaire 42, et/ou
- d'enfermer la voile 12 dans un sac entraîné par le cerf-volant pilote 14 et permettant de la libérer lorsque l'altitude correcte est atteinte.

Il est également envisageable, à condition de disposer d'un mât auxiliaire de longueur suffisante, de lancer la voile directionnelle 12 uniquement au moyen de l'écoute L, sans recourir à un cerf-volant pilote.

Pour le rappel de ta voile principale 12, le fonctionnement est sensiblement symétrique à celui du lancement : les freins 64P et 64Q des écoutes P et Q sont réglés sur une valeur faible permettant le rappel des écoutes P et Q sous faible tension, le frein 64M applique à l'écoute M une tension un peu plus élevée assurant la stabilité de la voile 12, et le frein 64L de l'écoute L est réglé à sa valeur maximale. Ainsi, après avoir libéré les écoutes de leur taquet, la mise en rotation de l'axe 62 des enrouleurs au moyen de l'engrenage 68 assure le rappel des cerfs-volants 12 et 14. La voile 12 étant déventée, le rappel se fait sans effort.

Lorsque la voile 12 se retrouve à proximité de l'embarcation 1, un rappel total des écoutes M, P et Q provoque son repli sous l'espar 44. Dans cette dernière étape, il faut, le cas échéant, tendre l'étai supérieur 70, comme représenté sur la figure 10A.

Le cerf-volant 12 est ensuite affalé sur le pont, en relâchant l'étai supérieur 70, pour le stocker dans un sac ou un puits individuel non représenté à l'avant de l'embarcation 1. Il est ainsi immédiatement disponible pour un nouveau lancement.

En régime de croisière, et sous une allure de vent donné, le gréement suivant l'invention est réglable de façon que la gîte soit sensiblement totalement supprimée. Comme il a été précédemment expliqué, le phénomène de gîte est bien connu en soi et affecte les voiliers « traditionnels » en raison du couple de chavirage créé par, d'une part la réaction de dérive R de l'embarcation, couramment appelée « force anti-dérive », et d'autre part la composante de chavirage au niveau de la voile. Il convient de remarquer que la réaction de dérive R de l'embarcation s'applique en un point d'application, appelé « point anti-dérive » qui n'est pas fixe selon les allures mais appartient à une zone d'application étroite quasi-ponctuelle et notée Pᵢ dans la suite et sur les figures.

Ainsi, pour l'embarcation 1 selon l'invention, sous l'allure de près de la figure 11 par exemple, la voile cerf volant 12 est positionnée par action sur les écoutes P et Q et par action antagoniste sur l'écoute L de façon que, en coupe suivant le plan de symétrie de l'aile 12, son bord d'attaque 12A soit disposé sensiblement tangentiellement à la direction du vent apparent A, composée de la direction du vent réel R et de celle de l'avancement de l'embarcation E, ce qui permet d'obtenir une force de traction T maximale. Cette force T est transmise à l'embarcation par les différentes écoutes, via les suspentes 12D. L'écoute M supporte la plus grande partie de cette force de traction, mais les écoutes P et Q peuvent être amenées à en supporter une part variable suivant les allures et pendant les manoeuvres. Globalement, par pondération des efforts de traction transmis par chacune des écoutes reliées à l'embarcation au niveau des organes de passage correspondants, la voile 12 définit une résultante de traction T dont l'axe U-U est positionné par rapport à l'embarcation 1 de façon à passer sensiblement par le point Pᵢ précité en annulant sensiblement la gîte. En effet, en considérant les figures 11, 5 et 6 représentant l'embarcation sous une allure de près sensiblement identique, cet axe U-U s'étend depuis la voile cerf-volant 12 jusque sous l'embarcation en passant sensiblement par Pᵢ, la résultante de traction T ne générant pas de couple de chavirage avec la réaction hydrodynamique R de l'embarcation 1. Pour l'embarcation représentée, la longueur de l'espar 44 est suffisante pour permettre un tel positionnement de l'axe U-U par rapport au point Pᵢ, l'organe de guidage 56M de l'écoute principale M étant situé à l'extérieur de l'emprise de l'embarcation aux allures de près et de travers, l'emprise de l'embarcation se définissant comme le contôur maximal de projection du corps de flottaison 2 sur la surface de l'eau. Sous une allure différente, par exemple sous une allure de travers, le gréement suivant l'invention permet de positionner l'axe U-U de résultante de traction T de façon à supprimer de nouveau sensiblement totalement la gîte.

Malgré le fait que la hauteur du cerf-volant 12 au-dessus de l'horizon est différente selon l'allure (le cerf-volant 12 forme, par exemple, un angle de 40 à 75° avec l'horizon pour une allure portante, et un angle de 20 à 40° pour une allure de près), le réglage du grenadier 44 en hauteur et/ou en position par rapport à l'axe longitudinal de l'embarcation permet d'atteindre le positionnement de l'axe U-U voulu. Ce réglage est effectué par l'intermédiaire des étais latéraux 50 ou 52 et de l'étai inférieur 72.

Pour simplifier ce réglage, il est envisageable de choisir un point 72A d'ancrage de l'étai 72 à l'avant du mât 40 de sorte que, sans modification du réglage de l'étai 72, la gîte demeure au-dessous d'un seuil choisi en passant d'une allure à une autre, l'axe U-U de résultante de traction T passant au moins à proximité de Pᵢ. On comprend que, dans ces conditions, le réglage en hauteur de l'espar 44 accompagne automatiquement le réglage en rotation de l'espar sur le mât auxiliaire 42 au moyen de l'étrier 49.

On peut en outre allonger ou raccourcir l'étai inférieur 72 si on désire un réglage très précis de la gîte. II est également envisageable de prévoir plusieurs positions longitudinales (dans l'axe de l'embarcation) possibles pour le point d'ancrage 72A en fonction de la voile cerf-votant utilisée. Le point d'ancrage 72A peut être en variante mobile le long d'une barre à galets cintrée s'étendant transversalement au-dessus du pont de l'embarcation, représentée en pointillés uniquement sur la figure 5. Le déplacement du point 72A le long de cette barre permet ainsi de réduire les contraintes et d'obtenir une valeur plus précise de la gîte sans modifier le réglage en longueur de l'étai 72.

Par ailleurs, les points d'ancrage 50A et 52A peuvent être placés de telle sorte que, sous une allure au plus près, pour remonter le vent, l'étai 72 ne supporte plus aucune traction. Ceci permet de faire un changement de bord vent debout à condition de disposer d'un étai supplémentaire 73 (représenté molli sur la figure 11) qui dispose d'un point d'ancrage 73B situé à l'arrière du point Pᵢ dans l'axe de l'embarcation, et qui est mis en fonction pendant le changement de bord.

Pour le changement de direction d'avancement de l'embarcation 1, il convient de manoeuvrer le gréement 8 de la façon suivante, comme représenté sur les figures 12A, 12B et 12C, la figure 12A représentant l'embarcation 1 vent arrière. Il faut tout de même préciser que les figures illustrent davantage une décomposition cinématique de la manoeuvre, plutôt qu'une décomposition chronologique.

D'une part, le réglage des étais latéraux 50 et 52 induit une rotation de l'espar 44 autour du mât 40 et en conséquence le changement de cap correspondant pour l'embarcation 1 (figure 12B). Par l'intermédiaire de l'étrier 49, l'espar 44 est entraîné en rotation sur lui-même. Cette rotation a pour but de stabiliser le déplacement latéral de la voile cerf-volant 12 en accompagnant la rotation de l'espar, par exemple, sur environ 70 à 80° dans le sens des aiguilles d'une montre pour l'espar à bâbord en marche de près et inversement, de façon que la platine 56 des organes de passage 56P et 56Q reste sensiblement parallèle au grand axe de la voile 12.

D'autre part, le réglage différentiel des écoutes P et Q modifie la direction de l'axe U-U de traction de la voile cerf-volant en provoquant une rotation du cerf-volant 12 autour de U-U et donc un déplacement latéral par rapport au vent apparent, ce qui induit un changement de cap additionnel (figure 12C).

Par ailleurs, on comprend ainsi qu'un organe de type safran devient inutile dans la mesure où, la longueur de l'espar 44 étant suffisante, la résultante de traction T exercée par la voile cerf-volant 12 et la réaction de dérive R de l'embarcation imposent la direction prise, comme on peut le voir sur la figure 5. A contrario, si l'embarcation dispose d'un safran, le réglage en hauteur du grenadier étant assuré par l'étai 72, il est possible de supprimer les étais latéraux 50 et 52. La route de l'embarcation est assurée par le safran et la position latérale du grenadier par la traction de la voilure 10. La gîte peut être totalement annulée.

Une fois la direction d'avancement choisie, le rendement de propulsion est optimisé, selon l'allure du vent, en agissant, à la fois sur les deux écoutes P et Q, et sur l'écoute L. En opérant une traction simultanée progressivement croissante sur les écoutes P et Q, on augmente la traction de la voile 12 dans une proportion très importante ; la hauteur de la voile au-dessus de l'horizon diminue jusqu'au moment où le « décrochage » se produit, et la voile tomberait à l'eau si elle n'était soutenue par le cerf-volant auxiliaire 14. L'écoute L est antagoniste des écoutes P et Q : une traction progressive sur cette écoute diminue la traction de la voile 12 et, au moins dans un premier temps, augmente la hauteur de la voile au-dessus de l'horizon, jusqu'au moment où la traction sur l'écoute M s'annule complètement. Cette écoute L est donc utile pour limiter la traction par vent fort et dans la procédure de rappel de la voile principale 12.

Ainsi, par vent portant, pour obtenir la traction maximale, on assurera une forte tension sur les écoutes P et Q mais aussi sur l'écoute L pour retarder le décrochage. En allure de près serré, la tension sur les écoutes P et Q est assez faible et une tension dissymétrique sur ces écoutes permet d'orienter la voilure par rapport au vent.

En régime de croisière, la voiture 12 est stable sans intervention du barreur, aussi bien en hauteur qu'en position latérale par rapport au vent apparent, par l'intermédiaire des organes de passage des différentes écoutes sur l'espar 44, ces organes étant disposés de sorte qu'un écart , par rapport à l'équilibre ramène automatiquement la voile vers son point d'équilibre. D'une part, si par exemple la voilure prend de l'altitude, les écoutes P et Q se tendent (par rapport à l'écoute M) tandis que l'écoute L se détend, ces deux effets ramenant la voile 12 à son altitude primitive (et inversement). D'autre part, si par exemple la voilure est entraînée à bâbord, l'écoute Q se tend tandis que l'écoute P se détend, ces deux effets ramenant la voile à sa position initiale.

Du fait de la maîtrise de la gîte, il est possible de disposer d'une surface de voilure très importante sans risque de chavirage. Les manoeuvres du gréement suivant l'invention sont simples et aisées.

L'embarcation suivant l'invention présente également des avantages supplémentaires.

En effet, un premier avantage réside dans l'allègement de l'embarcation obtenu par la voilure 10. Comme représenté sur la figure 6, la combinaison des composantes de forces T et R conduit à générer une force d'allègement S, agissant dans le même sens que la poussée d'Archimède notée V sur le schéma de répartition d'efforts de la figure 6. Cet allègement S, complété par l'allègement structurel de l'embarcation suivant l'invention puisque des organes anti-chavirage, comme par exemple le lest de quille, deviennent inutiles, offre un gain de poids notable et permet donc d'atteindre des grandes vitesses.

Puisqu'il n'est plus nécessaire de prévoir un couple de redressement important, du fait de la gîte sensiblement nulle, il est envisageable de renforcer l'allègement de l'embarcation en substituant la dérive fixe 4 par une dérive orientable 74, comme représenté sur la figure 13. La réaction hydrodynamique R de l'embarcation, principalement déterminée par la dérive centrale de l'embarcation, est alors dirigée vers le haut et génère une composante d'allégement S_{R} complémentaire. Il convient pour cela d'incliner la dérive 74 du côté de l'embarcation opposé à celui où se trouve l'espar 44, ce dernier devant être allongé en raison du décalage de P_{I} dû à l'inclinaison de la dérive.

De même, la forme du corps de flottaison 2 de l'embarcation peut être facilement optimisée afin de diminuer sa traînée hydrodynamique. Comme représenté sur les figures 14A et 14B, il est aussi possible de réaliser une coque planante 76 permettant le planning.

Avantageusement, it est possible d'agencer des patins ou « foils » au niveau des dérives 4 et 6 pour diminuer encore la traînée du corps de flottaison. En plaçant un foil fixe 78A sur la dérive principale 4 et un foil orientable commandé 78B sur la dérive arrière 6, comme représenté sur la figure 14C, l'équilibre longitudinal de l'embarcation est assuré tout en bénéficiant de l'allégement dû au foil qui va s'ajouter à celui de la voilure.

En variante non représentée, la dérive centrale peut être avantageusement remplacée par deux dérives latérales, permettant de réduire la profondeur sous l'eau du point Pᵢ.

Ainsi, grâce à la suppression de la gîte, la vitesse atteinte par une embarcation selon l'invention et avantageusement combinée à l'un des agencements décrits ci-dessus est très élevée.

Par ailleurs, les risques de détérioration au niveau du gréement sont limités. En effet, les efforts encaissés par l'embarcation restent concentrés dans une zone restreinte, située au centre de l'embarcation, ce qui permet de la dimensionner en conséquence. Les emplacements d'ancrage 50A et 52A, ainsi que la platine 58 des taquets, doivent pouvoir résister à des efforts de traction importants. La dérive centrale 4 subit des efforts du même ordre de grandeur. Le reste du gréement n'est pas soumis à des efforts importants : le mât auxiliaire 42, non haubané, ne subit que des efforts limités dus à l'écoute L, et l'espar 44, de longueur limitée (de 2 à 5 mètres environ), travaille en flexion en fonction des emplacements d'ancrage des étais latéraux 50 et 52 et de l'étai inférieur 72.

Pour éviter que l'espar ne travaille trop intensément en flexion, les points d'accrochage des étais latéraux 50 et 52, ainsi que de l'étai inférieur 72 sont situés à l'extrémité de l'espar 44, comme représenté en détail sur la variante de la figure 8C. Plus précisément pour cette variante, l'extrémité d'accrochage de l'étai 72 est fixée sur la partie courante de l'étrier 49, et l'étrier 49 est fixé à l'extrémité avant de la partie avant 44A de l'espar 44, l'écoute principale M passant alors à l'intérieur des branches de l'étrier 49. L'espar 44 ne subit alors pratiquement que des contraintes longitudinales, suivant son axe Z-Z.

Enfin, un autre avantage de l'embarcation selon l'invention réside dans la possibilité de piloter l'embarcation par ordinateur. En effet, la totalité de l'effort de fraction T de la voilure 10 peut être exactement mesurée par une jauge d'efforts disposée sur la platine 58 des taquets. On peut même placer une jauge d'efforts sur chaque taquet afin de connaître la traction de chaque écoute individuellement, ce qui permet d'optimiser la traction de la voile principale 12 en fonction de la tension sur les écoutes P et Q et sur l'écoute L. Au moment du lancement, il est possible de vérifier si la traction sur l'écoute L est suffisante pour lever la voile principale. Enfin, en cas de vent faible une alarme peut indiquer que la traction sur l'écoute M est descendue en-dessous d'un seuil donné, une deuxième seuil donnant l'ordre de rappeler la voile 12.

Il est en outre possible de mesurer les coordonnées angulaires de la traction par l'intermédiaire de l'écoute M. Connaissant la direction et la vitesse du vent apparent A, il est envisageable de fournir à une unité de commande adéquate tous les paramètres de réglage du gréement 8. Le pilotage de l'embarcation par ordinateur nécessite alors des servo-moteurs disposés sur les écoutes de réglage P et Q. De même, un rappel automatique de la voilure en cas de manque de vent est bien entendu envisageable.

Sur la figure 15 est représenté un petit voilier 300 aménagé suivant l'invention. Ce voilier relève des embarcations légères où le déplacement de l'équipage, plus généralement celui des masses variables, joue un rôle important sur la gîte, et pour lesquelles le gréement suivant l'invention n'est pas destiné à annuler totalement la gîte, mais à l'abaisser à un seuil choisi, la correction finale de la gîte étant assurée par la position et les manoeuvres de l'équipage, notamment sous allure de près.

A cet effet, l'embarcation 300 comporte, outre les éléments communs avec l'embarcation 1 de la figure 4 qui portent les mêmes références, un corps de flottaison 302 à coque ouverte, pourvu d'une dérive 304. Elle comporte également un gréement 306 comprenant une voilure 10 non-représentée. Ce gréement 306 est sensiblement analogue à celui de l'embarcation 1 de la figure 4 avec les différences suivantes. Le mât principal 40 est réduit en hauteur à quelques dizaines de centimètres.

Le réglage des étais 50, 52 et 72 permet d'abaisser la gîte à un seuil voulu. En effet, tel que représenté sur la figure 15, la résultante de traction T exercée par la voilure ne passe pas par le point Pi, mais un peu au-dessus. La combinaison de l'allègement S et de la poussée d'Archimède V s'oppose en sens et en valeur au poids de l'équipage et du voilier (dont le centre de gravité G a été indiqué) ; la combinaison des forces qui en résulte permet d'obtenir une gîte sensiblement nulle.

Les aménagements qui viennent d'être décrits sont applicables à d'autres types d'embarcations où le déplacement des masses variables est à considérer. Donc, selon l'invention, toute embarcation peut être munie d'un gréement proche du gréement 8, y compris les plus petites et les plus instables. Par exemple les canoës, les périssoires, les planches à voile, des embarcations dérivées du « jet-ski », les dériveurs légers, les catamarans de sport, les pneumatiques, etc. Selon l'invention, des unités plus importantes sont susceptibles de recevoir ce gréement, comme les croiseurs hauturiers, les multicoques, les vedettes à moteur, cette liste n'étant pas limitative. Selon l'invention on peut enfin conserver ce gréement dans la cale afin de servir de voilure de secours en cas de panne de moteur ou de dématage, ou plus simplement pendant une croisière au moteur.

Sur les figures 16A, 16B, 17A et 17B est représenté un second mode de réalisation de l'embarcation s'appliquant à des embarcations sensiblement du même type que celui de l'embarcation de la figure 4. Sur les figures 16A et 16B, une embarcation 600 du type précité et suivant l'invention dispose d'un gréement 608 sensiblement différent de ceux déjà décrits jusqu'ici, à l'exception de sa voilure 10, d'ailleurs non reproduite sur ces figures, comportant une voile cerf-volant principale 12 et éventuellement un cerf-volant pilote 14.

L'embarcation 600 comprend un corps de flottaison 602 pourvu de deux dérives 604 et 606 sensiblement analogues aux dérives 4 et 6 de l'embarcation de la figure 4.

L'extrémité raccordée à l'embarcation de l'écoute M du gréement 608 comporte trois brins de traction :
- un brin F empruntant un organe de guidage 656F disposé à même le pont avant de l'embarcation, en avant du point Pᵢ et dans l'axe longitudinal de l'embarcation ;
- deux brins G et H empruntant respectivement des organes de guidage 656G et 656H disposés chacun de part et d'autre du plan médian de l'embarcation.

Les organes de guidage 656G et 656H sont agencés aux extrémités extérieures de bras de support respectifs 612G et 612H, reliés au corps 602, soutenus par des vérins 614 et munis de flotteurs optionnels 610G et 610H de petite taille.

Les brins F, G et H sont reliés au niveau d'une zone de concours 616 à partir de laquelle l'écoute M conserve sa forme mono-filaire jusqu'aux suspentes de la voile 12. Les écoutes directionnelles P et Q sont agencées de façon qu'elles passent par coulissement par cette zone de concours 616. Les organes de guidage 56P et 56Q des écoutes P et Q sont positionnés sensiblement sur le pont de l'embarcation, de part et d'autre du plan médian de l'embarcation.

Le gréement 608 comporte un enrouleur 660F pour le brin F, ainsi que des enrouleurs 660P et 660Q de fonction analogue à ceux des enrouleurs 60P et 60Q du gréement 8 des figures 8A et 8B.

Le fonctionnement de l'embarcation 660 est sensiblement identique à celui de l'embarcation de la figure 4, comme décrit ci-dessous.

Bien que non représentés, le gréement 608 comporte des aménagements sensiblement analogues à ceux du gréement des figures 8A et 8B adaptés pour lancer et rappeler la voilure 10, notamment par l'intermédiaire de l'écoute de lancement L. Si nécessaire, un mât auxiliaire 642 peut être implanté dans la zone d'ancrage de l'écoute L pour faciliter le lancement et le rappel de la voiture.

Selon l'allure, l'effort de traction exercé par la voilure 10 se développe principalement sur l'un des trois brins F, G ou H. Ainsi, en allure portante, le brin F supporte la plus grande partie de cet effort, tandis qu'en allure de près, le brin G ou le brin H la supporte principalement, le brin G étant tendu et le brin H molli pour un vent de travers orienté vers bâbord par exemple (cas de la figure 16B).

L'axe U-U de résultante de traction T ainsi généré participe à un équilibre de forces sensiblement analogue à celui décrit sur les figures 4 à 6, cet axe U-U passant sensiblement par Pᵢ La gîte s'en trouve annulée.

De plus, une traction sur le brin G déplace la voile cerf-volant 12 à bâbord, le brin H étant molli et le brin F restant à longueur constante. En conséquence, la route de l'embarcation 600 est imposé suivant le même effet que celui décrit précédemment. Lorsque le réglage voulu est obtenu, l'embarcation 600 va conserver une direction constante par rapport au vent, sans qu'il soit nécessaire de disposer d'un safran.

Avantageusement, les vérins 614 sont utilisés au port pour remonter les bras de support 612G et 612H à la verticale et/ou pour parfaire le seuil de gîte voulu par un décalage léger de l'axe U-U de résultante de traction.

Un avantage supplémentaire de ce mode de réalisation réside dans la variation induite de la courbure 12C de la voile cerf-volant 12. En effet, on constate que lorsque la voile 12 est sous vent portant, c'est-à-dire lorsque la traction s'exerce essentiellement par le brin F, la courbure 12C doit être augmentée. Au contraire, lorsque la voile 12 est sous allure de près, c'est-à-dire lorsque la traction s'exerce essentiellement par le brin G ou le brin H, cette courbure doit être diminuée. Aussi, la zone de liaison 616 peut avantageusement être pourvue d'un dispositif 618 de transmission de traction sélective suivant l'allure: les figures 17A et 17B détaillent certaines suspentes 12D de la voile 12, référencées 12D1, 12D2, 12D3 et 12D4 et contenues dans le plan de symétrie de cette voile ; sous allure de près (vent apparent noté A), le dispositif 618 permet la traction privilégiée des suspentes 12D1 et 12D4 par le brin G ou le brin H réduisant ainsi la courbure 12C, tandis que sous allure portante, ce dispositif permet la traction des suspentes 12D2 et 12D3 par le brin F augmentant alors la courbure de la voile 12.

Un autre avantage de ce mode de réalisation réside dans la possibilité d'asservir la variation du déplacement latéral de la voile 12. En effet, on note que, lorsque la traction s'exerce essentiellement par le brin G ou le brin H, la voile 12 doit être basculée vers l'avant de l'embarcation c'est-à-dire soit à droite, soit à gauche du lit du vent selon l'écoute utilisée. Le gréement 608 peut donc comporter un organe d'asservissement du déplacement latéral de la voile 12 commandé par la variation de traction progressivement croissante pour le brin G ou le brin H alors que cette traction décroît pour le brin F.

Le second mode de réalisation de l'invention qui vient d'être décrit trouve application sur divers types d'embarcation. Des exemples sont détaillés ci-après, les éléments communs avec l'embarcation 600 portant Jes mêmes références.

Sur les figures 18A et 18B est représenté un premier exemple concernant le domaine des multicoques. Le gréement 708 d'un catamaran 700 est aménagé suivant l'invention. Des organes de guidage 756G et 756H sont positionnés sur des prolongements 758G et 758H de part et d'autre des poutres de liaison du catamaran, ces prolongements pouvant être démontés ou remontés au port. Le gréement 708 comporte un mât de lancement 742.

Sur la figure 19 est représenté très schématiquement un bateau à moteur 800. Sur une telle embarcation, lorsqu'on ne recherche pas la performance mais surtout l'agrément de marche par vent favorable, il convient de placer des organes de guidage 656G et 656H sur des bras supports assez courts 858G et 858H, un peu au-dessus de la ligne de flottaison. Pour une allure de près, il convient de prévoir également des écoutes P et Q, à condition que le bateau dispose de deux dérives latérales 802 efficaces. Ces dérives peuvent avantageusement être escamotables de sorte qu'elles soient retirées lors de la marche par moteur de l'embarcation 800.

Il est possible de simplifier le gréement 608 sur les voiliers à coque ouverte, les planches à voile ou les catamarans de sport lorsque les masses variables sont importantes par rapport à la masse de l'embarcation car l'axe U-U de la résultante de traction de la voilure peut passer nettement au-dessus du point Pᵢ, l'équilibre final étant obtenu par le déplacement de l'équipage. Par exemple, pour une embarcation comportant un corps de flottaison à coque ouverte munie d'une dérive et d'un safran; et dont la voilure est analogue à celle de la figure 1, on peut supprimer les écoutes G et H du gréement 608 en faisant passer directement l'écoute M par un guide situé dans l'axe de l'embarcation, un peu au-dessus de la ligne de flottaison. La correction totale de la gîte ne pourra cependant être obtenue que si la traction de la voilure est inférieure à un seuil prédéfini.

Enfin, il convient de noter que tous les exemples détaillés jusqu'ici se sont appuyés sur une voilure 10 constituée d'un cerf-volant principal 12 de type parapente et d'un cerf-volant pilote 14 de type aile delta. Cependant de nombreux aménagements et différentes variantes de voilure à cerfs-volants sont envisageables sans sortir du cadre de l'invention.

Sur les figures 20A et 20B est détaillé, pour la voilure, un aménagement possible de l'écoute de lancement L sur l'écoute M, différent de celui de la figure 1A. Sur les figures 20A et 20B, l'écoute L est reliée au bord d'attaque 12A de la voile 12 doublant ainsi la première rangée 12E de suspentes 12D, mais également à la deuxième rangée 12F de suspentes 12D par l'intermédiaire d'une liaison 12G de sorte qu'une action en tension sur l'écoute L modifie à la fois l'inclinaison du bord d'attaque 12A par rapport au vent, et la courbure 12C de la voile 12.

Par ailleurs, une variante non représentée consiste à remplacer l'écoute principale M par deux écoutes M1 et M2 assurant les mêmes fonctions que l'écoute M mais permettant également de coopérer avec les écoutes directionnelles P et Q dans la mesure où chacune des écoutes M1, M2 reprend des suspentes 12D de la moitié gauche, respectivement de la moitié droite, de la voile principale 12.

Un autre aménagement non représenté consiste à disposer d'une voile principale 12 analogue au parapente mais munie de dérives lui donnant une meilleure stabilité. Il existe des cerfs-volants de ce type de très grande surface. Comme l'écoute principale M est peu sollicitée pendant le lancement, toujours réalisé au moyen de l'écoute L, la courbure et l'assise de chaque cerf-volant de ce type peut être définie pour une allure donnée. Du fait de sa traînée importante ce type de cerf-volant n'est pas le plus adapté pour une allure au près.

Les cerfs-volants structurés, comme les ailes delta et ses dérivés analogues, les cerfs-volants CODY et les cerfs-volants sémi-rigides, peuvent également être mis en oeuvre comme cerf-volant principal 12. Leur surface unitaire relativement faible peut conduire à prévoir des trains de cerfs-volants pour obtenir de grandes surfaces. Dans ce cas le lancement est très simplifié et ne nécessite ni cerf-volant pilote, ni mât auxiliaire.

Néanmoins, il est préférable de disposer d'une écoute de lancement de fonction analogue à l'écoute L précédemment décrite. Cette écoute de lancement est fixée dans la partie avant du ou des cerfs-volants afin d'assurer une faible traction, une bonne force ascensionnelle et une bonne stabilité pendant le lancement et le rappel de la voilure (comme l'écoute J qui sera détaillée plus loin).

Le cerf-volant pilote 14 peut être constitué d'un ou plusieurs cerfs-volants de différents types. Le cerf-volant de tête est de préférence un cerf-volant structuré facile à lancer. Afin d'assurer une force ascensionnelle suffisante, il est adapté à la vitesse du vent au moment du lancement.

Par ailleurs, le cerf-volant pilote 14, toujours dans le lit du vent, peut gêner le positionnement de la voile principale 12 en allure de près. Pour pallier cet inconvénient, le cerf-volant pilote 14 ést doté d'une écoute supplémentaire J (représentée en pointillés sur les figures 10A et 10B) directement reliée à l'embarcation et placée sur le cerf-volant 14 de telle sorte que sa traction se trouve quasiment neutralisée dès que l'écoute supplémentaire J est en tension. Il suffit de raccourcir cette écoute J pour désolidariser le cerf-volant pilote du cerf-volant principal. On peut aussi procéder, au moyen de cette écoute J, à son rappel pur et simple.

Une autre solution consiste à doter le cerf-volant pilote 14 de deux écoutes directionnelles S1 et S2 assurant sensiblement les mêmes fonctions que les écoutes P et Q.

Ces écoutes S1 et S2 peuvent ainsi être utilisées conjointement aux écoutes P et Q pour modifier la position de la voilure par rapport au lit du vent. Mais ces écoutes S1 et S2 peuvent également se substituer aux écoutes P et Q pour assurer exclusivement la position de la voilure par rapport au lit du vent, comme représenté sur la figure 21.

Dans tous les cas, il convient d'aménager en conséquence le gréement selon l'invention, notamment, d'une part, en agençant sur le bord d'attaque 12A de la voile principale 12 des organes de guidages 55S1 et 55S2 pour respectivement les écoutes S1 et S2, et d'autre part, en disposant d'enrouleurs 60S1, 60S2, et d'organes de guidage 56S1, 56S2 supplémentaires pour chacune de ces écoutes, ces enrouleurs supplémentaires étant placés sur l'axe d'enroulement 62 et manoeuvres comme les enrouleurs 60P et 60Q. Ces aménagements supplémentaires sont représentés en pointillés fins sur les figures 8A et 8B.

Par vent faible ou modéré, il est possible, suivant l'invention, de lancer une voile supplémentaire 90 représentée sur les figures 22 et 23 dont la surface est égale à plusieurs fois celle de la voile principale, par exemple entre trois et huit fois. Cette voile 90 sera choisie en fonction de l'allure souhaitée : forte courbure et très grande surface pour le largue (comme un spinnaker), courbure moyenne ou faible et grande surface pour le près (comme un génois). Pour son lancement, la voile supplémentaire 90 est appuyée sur l'écoute principale M de la voile déjà lancée. Son bord d'attaque est entraîné par la traction de la voile principale 12 par des brins 97. Deux solutions pratiques sont envisageables :
- le lancement de la voile principale 12 est interrompu à mi-parcours ; le bord d'attaque de la voile supplémentaire 90 est relié à l'écoute principale M de la voile 12 en cours de lancement en un point de concours 98. L'envoi de la voile principale est ensuite mené à son terme, provoquant du même coup le lancement de la voile supplémentaire. Cette solution convient parfaitement en croisière par vent stable ; ou .
- au cours de l'envoi, on fixe sur l'écoute de la voile principale une poulie 99 et une drisse D. Cette drisse sera ensuite utilisée pour lancer à son tour la voile supplémentaire 90 par l'intermédiaire d'une poulie 94 s'appuyant sur l'écoute M. La voile supplémentaire 12 comporte une écoute de lancement LN, reliée au bord d'attaque de la voile 12. LN joue ainsi le même rôle que l'écoute L pour la voile principale 12. Cette solution, représentée sur les figures 23 et 24, convient davantage en régate ou par vents variables.

Généralement, ces voiles supplémentaires 90 n'auront qu'une seule écoute principale N et seront « guidées » par la voile principale 12 de la voilure: Elles pourront avoir des écoutes de commande de la courbure. Ces écoutes et la drisse D sont bobinées sur des enrouleurs placés sur un axe indépendant 96 et démontables pour être stockées avec la voile. Afin de réduire les contraintes, ces enrouleurs, ainsi que les guides et les taquets pour les écoutes de la voile supplémentaire 90 sont fixés sur le mât auxiliaire 42, comme représenté sur la figure 24.

Lorsque la voile supplémentaire est du type spinnaker, d'utilisation exclue par allure de près, les enrouleurs, les guides et les taquets de la voile supplémentaire peuvent être placés directement sur le pont, à l'avant du mât.

Sur des navires de taille importante, on peut même envisager une quatrième voile appuyée sur l'écoute N et dont la surface serait plusieurs fois celle de la voile supplémentaire 90.

Comme on le comprend, tous les exemples de fonctionnement des embarcations décrites ci-dessus ne sont envisageables que pour une force de vent supérieure à un seuil minimal, nécessaire au moins au maintien de la voilure, en principe égal à la force 2 sur l'échelle de Beaufort.

## Revendications

1. Embarcation nautique, du type comportant un corps de flottaison (2), des moyens adaptés pour générer un effet de dérive, notamment au moins une dérive (4,6) en saillie au-dessous du corps de flottaison, et un gréement (8) qui comprend au moins un cerf-volant directionnel (12) formant voilure (10), une série d'écoutes (M, P, Q, L, S1, S2 ; M, F, G, H, P, Q, L ; M, F, G, H, P, Q, L, S1. S2) de commande de la voiture reliées à l'embarcation, la série d'écoutes de commande de la voilure comportant au moins une écoute principale (M ; M, F, G, H) et au moins deux écoutes directionnelles (P, Q ; S1, S2), au moins un organe sensiblement ponctuel (56M ; 656F, 656G, 656H) de guidage de l'écoute principale (M ; M, F, G, H) et d'application de la traction de cette écoute sur l'embarcation, et des moyens d'orientation spatiale de l'axe (U-U) de la résultante de traction (T) exercée par a voilure sur l'embarcation de manière à permettre de supprimer sensiblement tolalement la gîte, avec ledit au moins un organe situé au-dessus du niveau d'eau, quelle que soit l'allure de marche de l'embarcation, ces moyens d'orientation comportant, à la fois, des moyens de positionnement de la voilure (10) par rapport à l'axe longitudinal de l'embarcation, qui sont adaptés pour maintenir l'écoute principale (M) suivant une direction souhaitée par rapport à l'axe longitudinal de l'embarcation et qui incluent ledit au moins un organe de guidage de l'écoute principale, et des moyens d'ajustement de l'orientation de la voilure (10) par rapport au vent, qui incluent les écoutes directionnelles (P, Q), ces moyens de positionnement et d'ajustement étant ainsi adaptés pour assurer, éventuellement à eux seuls, la route de l'embarcation par rapport au vent apparent (A),
**caractérisée en ce que** le gréement (8) comprend des moyens de déploiement et de rappel de la voilure (10), qui comportent une écoute de lancement (L) reliant le bord d'attaque (12A) du cerf-volant directionnel (12) à l'embarcation et qui comportent un cerf-volant auxiliaire (14) relié au bord d'attaque (12A) du cerf-volant directionnel (12) par l'écoute de lancement.

2. Embarcation suivant la revendication 1, **caractérisée en ce que** l'écoute de lancement (L) est articulée autour d'un organe de guidage (69) situé verticalement à l'aplomb de l'embarcation et éventuellement réglable en hauteur.

3. Embarcation suivant l'une des revendications 1 ou 2, **caractérisée en ce que** l'écoute de lancement (L) comporte, dans sa partie reliant le cerf-volant auxiliaire (14) et le cerf-volant directionnel (12), une baguette (30) orientée sensiblement parallèlement au bord d'attaque (12A) du cerf-volant directionnel et reliée à ce bord par deux points espacés (31, 32).

4. Embarcation suivant l'une quelconque des revendications précédentes, **caractérisée en ce que** le cerf-volant auxiliaire (14) est une aile delta.

5. Embarcation suivant l'une quelconque des revendications précédentes, **caractérisée en ce que** le cerf-volant auxiliaire (14) est muni d'une dérive centrale (26) adaptée pour imposer au cerf-volant auxiliaire (14) une courbure (14C) dans un plan médian du cerf-volant auxiliaire (figure 3).

6. Embarcation suivant l'une quelconque des revendications précédentes, **caractérisée en ce que** le cerf-volant auxiliaire (14) est constitué de plusieurs ailes analogues ou de nature différente.

7. Embarcation suivant l'une quelconque des revendications précédentes, **caractérisée en ce que** le cerf-volant auxiliaire (14) est relié à l'embarcation par l'intermédiaire de deux écoutes auxiliaires directionnelles (S1, S2) qui coopèrent avec les moyens d'ajustement de l'orientation de la voilure par rapport au vent ou qui assurent exclusivement la position de la voilure par rapport au vent.

8. Embarcation suivant l'une quelconque des revendications précédentes, **caractérisée en ce que** ledit au moins un organe (56M ; 656G, 656H) de guidage de l'écoute principale (M ; M, G, H) est situé à l'extrémité d'un bras (44 ; 612G, 612H ; 758G, 758H ; 858G, 858H) et est placé en dehors de l'emprise de l'embarcation au moins aux allures de près (figure 11 ; figures 16A, 16B ; figures 18A, 18B ; figure 19).

9. Embarcation suivant l'une quelconque des revendications précédentes, **caractérisée en ce que** lesdits moyens d'orientation spatiale de l'axe (U-U) de résultante de traction (T) sont adaptés, en outre, pour régler la gîte sensiblement à une valeur choisie non nulle pour un angle donné non-nul de l'axe longitudinal de l'embarcation par rapport à la direction du vent, pour une force donnée de ce vent et pour une position donnée des masses variables sur l'embarcation.

10. Embarcation suivant l'une des revendications précédentes, **caractérisée en ce que** les moyens d'orientation spatiale sont adaptés pour faire passer l'axe (U-U) de la résultante de traction (T) :
- soit sensiblement par le point (Pᵢ) d'application de la force anti-dérive (R) exercée par l'embarcation, notamment par la ou les dérives (4,6),
- soit, pour une embarcation (300) dont les masses variables définissent une résultante de poids non négligeable sur l'équilibre transversal de l'embarcation, à faible distance du point (Pᵢ) d'application de la force anti-dérive (R) exercée par l'embarcation notamment par la ou les dérives (4, 6), de façon à ce que ladite résultante de traction (T) participe à l'équilibrage de ladite résultante de poids des masses variables.

11. Embarcation suivant l'une des revendications précédentes, **caractérisée en ce que** les écoutes directionnelles (P, Q) sont également adaptées pour commander la forme du cerf-volant directionnel (12), notamment sa courbure (12C) et/ou la position angulaire de son bord d'attaque (12A) par rapport au vent.

12. Embarcation suivant l'une des revendications précédentes, **caractérisée en ce qu'**elle comporte des moyens (74, 76, 78A, 78B) d'allégement hydrodynamique du corps de flottaison, notamment une coque planante et/ou des foils.

13. Embarcation suivant l'une quelconque des revendications précédentes, **caractérisée en ce que** le gréement (8) comporte un mât (40) solidaire de l'embarcation et disposé de préférence à l'avant du point (Pᵢ) d'application de la force anti-dérive, et **en ce que** les moyens de positionnement et les moyens d'ajustement comportent, d'une part, plusieurs organes (56M, 56P, 56Q, 56S1, 56S2) de guidage des écoutes, dont ledit au moins un organe de guidage de l'écoute principale, chaque écoute (M, P, Q, S1, S2) disposant d'au moins un de ces organes de guidage, la disposition mutuelle d'au moins certains de ces organes de guidage et le réglage en longueur des écoutes définissant l'orientation de l'axe (U-U) de la résultante de traction (T), et, d'autre part, un espar (44) qui est agencé sur le mât, sur lequel sont montés les organes de guidage, qui est relié à la voilure par l'intermédiaire des écoutes associées à ces organes, et qui, pour le positionnement de la voile par rapport à l'embarcation, est à la fois monté à rotation autour de l'axe (X-X) du mât (40) et monté oscillant autour d'un axe (Y-Y) sensiblement perpendiculaire à l'axe du mât.

14. Embarcation suivant la revendication 13, **caractérisée en ce que** les moyens de positionnement comportent deux étais de positionnement latéral (50, 52) réglables en longueur qui s'étendent chacun de l'espar (44) à un emplacement d'ancrage latéral (50A, 52A) situé de part et d'autre et à distance du plan de symétrie de l'embarcation, ainsi qu'un étai de positionnement inférieur (72) réglable en longueur qui s'étend de l'espar (44) à un emplacement d'ancrage inférieur (72A) situé sensiblement dans le plan médian de l'embarcation, ces étais (50, 52 ; 72) étant notamment ajustables isolément ou conjointement afin de coopérer au réglage de la gîte et à la définition de la route.

15. Embarcation suivant l'une quelconque des revendications 1 à 12, **caractérisée en ce que** ledit au moins un organe (656F) de guidage de l'écoute principale (M) est situé dans le plan médian de l'embarcation et à l'avant du point (Pᵢ) d'application de la force anti-dérive (R), l'extrémité de l'écoute principale étant reliée à l'embarcation au niveau de cet organe.

16. Embarcation suivant la revendication 15, **caractérisée en ce que** l'écoute principale (M) est constituée, dans sa partie d'extrémité reliée à l'embarcation, d'un premier brin (F), guidé par ledit au moins un organe (656F) situé dans le plan médian de l'embarcation, et de deuxième et troisième brins (G, H) respectivement guidés par des deuxième et troisième organes de guidage (656G, 656H), se situant de part et d'autre et à distance du plan médian de l'embarcation et chacun à l'extrémité d'un bras de support (612G, 612H ; 758G, 758H ; 858G, 858H) s'étendant transversalement à l'embarcation et notamment démontable ou escamotable au moyen d'un dispositif de commande, par exemple un vérin (614).

17. Embarcation suivant l'une des revendications précédentes, **caractérisée en ce que** le gréement comporte au moins une voile supplémentaire cerf-volant (90) et une écoute principale correspondante (N), la ou chaque voile supplémentaire étant reliée à une des écoutes principales du cerf-volant directionnel (12) et du ou des autres voiles supplémentaires de façon à être lancée avec ledit cerf-volant directionnel ou, lorsque le cerf-volant directionnel est en marche établie, à être lancée par une drisse (D) fixée sur l'écoute principale (M, N) à laquelle est reliée la voile supplémentaire considérée.

18. Embarcation suivant l'une des revendications précédentes, **caractérisée en ce qu'**elle comporte un dispositif d'enroulement réversible de chacune des écoutes, adapté pour rappeler les écoutes lorsque la voilure (10) est inutilisée et pour tendre uniquement l'écoute de lancement (L) durant le déploiement.

19. Embarcation suivant la revendication 18, **caractérisée en ce que**, pour chaque écoute (M, P, Q ; M1, M2 ; S1, S2 ; L ; N, NL), le dispositif d'enroulement comporte un enrouleur pourvu de moyens de mise en tension de l'écoute correspondante, ces enrouleurs étant montés coaxialement sur un même arbre d'entraînement (62, 96), les moyens de mise en tension comportant un frein réglable (64M, 64P, 64Q, 64L) adapté pour transmettre un couple d'entraînement, éventuellement nul, entre l'arbre d'entraînement (62) et chaque enrouleur.

## Claims

1. A water craft, comprising a floating body (2), drift means adapted to generate a lateral resistance effect for opposing leeward drift, especially at least one leeboard (4, 6) projecting from beneath the floating body, and a rig (8) which comprises:
at least one steerable kite (12) forming a sail,
a series of control sheets (M, P, Q, L, S1, S2; M, F, G, H, P, Q, L; M, F, G, H, P, Q, L, S1, S2) for controlling the sail and connected to the craft, the series of control sheets comprising at least one main traction sheet (M; M, F, G, H) and at least two directional sheets (P, Q; S1, S2),
at least one guide member (56M, 656F, 656G, 656H) substantially at a point for guiding the traction sheet (M; M, F, G, H) and for applying the traction from the traction sheet to the craft, and
trimming means for three-dimensionally trimming the axis (U - U) of the traction resultant (T) exerted by the sail on the craft so that it is possible to eliminate heeling substantially completely, with said at least one guide member situated above the water level, regardless of the point of sailing of the craft, said trimming means comprising both positioning means for positioning the sail (10) relative to the longitudinal axis of the craft that are adapted to hold the traction sheet (M) in a desired direction relative to the longitudinal axis of the craft and that include said at least one guide member for guiding the traction sheet and also adjustment means for adjusting the angular position of the sail (10) relative to the wind that include the directional sheets (P, Q), said positioning and adjustment means being adapted to set the course of the craft relative to the apparent wind, optionally on their own,
**characterized in that** the rig (8) comprises means for deploying the sail (10) and for bringing it back down, which include a launching sheet (L) connecting the leading edge (12A) of the steerable kite (12) to the craft and an auxiliary kite (14) connected to the leading edge (12A) of the steerable kite (12) by the launching sheet.

2. A craft according to claim 1, **characterized in that** the launching sheet (L) is hinged about a guiding member (69) situated vertically above the craft and whose height is eventually adjustable.

3. A craft according to any one of claims 1 or 2, **characterized in that**, in its part linking the auxiliary kite (14) and the steerable kite (12), the launching sheet (L) is provided with a batten (30) oriented substantially parallel to the leading edge (12A) of the steerable kite, said batten being connected to this edge by two spaced points (31, 32).

4. A craft according to any one of the preceding claims, **characterized in that** the auxiliary kite (14) is a delta wing.

5. A craft according to any one of the preceding claims, **characterized in that** the auxiliary kite (14) is provided with a central stabilizer fin (26) adapted to impart to the auxiliary kite (14) a curvature (14C) in a median plane of the auxiliary kite (figure 3).

6. A craft according to any one of the preceding claims, **characterized in that** the auxiliary kite (14) is made up of several wings or airfoils of analogous type or of different type.

7. A craft according to any one of the preceding claims, **characterized in that** the auxiliary kite (14) is connected to the craft via two directional auxiliary sheets (S1, S2) which cooperate with the adjustment means for adjusting the angular position of the sail relative to the wind or which exclusively position the sail relative to the wind.

8. A craft according to any one of the preceding claims, **characterized in that** at least one said guide member (56M; 656G, 656H) for guiding the main sheet (M; M, G, H) is situated at the end of an arm (44; 612G, 612H; 758G, 758H; 858G, 858H), and is placed outside the overall plan area of the craft, at least on close-hauled points of sailing (figure 11; figures 16A, 16B; figures 18A , 18B; figure 19).

9. A craft according to any one of the preceding claims, **characterized in that** said trimming means for three-dimensionally trimming the axis (U-U) of the traction resultant (T) further make it possible to adjust heeling substantially to a chosen non-zero value for a given non-zero angle of the longitudinal axis of the craft relative to the direction of the wind, for a given force of said wind, and for given positions of moveable masses on the craft.

10. A craft according to any one of the preceding claims, **characterized in that** the trimming means are adapted to cause the axis (U-U) of the traction resultant (T) to pass:
either substantially through the point (Pᵢ) of application of the lateral resistance force (R) exerted by the craft, especially by the leeboard(s) (4, 6),
or, for a craft (300) whose moveable masses define a weight resultant that has a non-negligible effect on the transverse balance of the craft, a short distance from the point (Pᵢ) of application of the lateral resistance force (R) exerted by the craft, especially by the leeboard(s) (4, 6), so that said traction resultant (T) participates in balancing said weight resultant of the moveable masses.

11. A craft according to any one of the preceding claims, **characterized in that** the directional sheets (P, Q) are also adapted to control the shape of the steerable kite (12), especially its curvature and/or the angular position of its leading edge (12A) relative to the wind.

12. A craft according to any one of the preceding claims, **characterized in that** the craft further comprises means (74, 76, 78A, 78B) for hydrodynamically lightening the floating body, especially a planning hull and/or foils.

13. A craft according to any one of the preceding claims, **characterized in that** the rig (8) further comprises a mast (40) secured to the craft and preferably disposed forward of the point (Pᵢ) of application of the lateral resistance force, and **in that** the positioning means and the adjustment means further comprise, on the one hand, a plurality of guide members (56M, 56P, 56Q, 56S, 56S2) for guiding the sheets, including the said at least one guide member for guiding the main sheet, each directional sheet (M, P, Q, S1, S2) being provided with at least one of said guide members, the mutual dispositions of at least some of these guide members, and adjustment of the lengths of the sheets defining the angular position of the axis (U-U) of the traction resultant (T) and, on the other hand, a spar (44) which is mounted on the mast and on which the guide members are mounted, which is connected to the sail via the sheets associated with said guide members and which, for positioning the sail relative to the craft, is both mounted to turn about the axis (X-X) of the mast (40) and also mounted to pivot about an axis (Y-Y) substantially perpendicular to the axis of the mast.

14. A craft according to claim 13, **characterized in that** the positioning means comprise two side positioning stays (50, 52) whose lengths can be adjusted, and each of which extends from the spar (44) to a side anchor location (50A, 52A), the anchor locations being situated on either side of and remote from the plane of symmetry of the craft, and **in that** the positioning means further comprise a bottom positioning stay (72) whose length can be adjusted and which extends from the spar (44) to a bottom anchor location (72A) situated substantially in the midplane of the craft, the side and bottom positioning stays (50, 52, 72) being eventually adjustable, remotely or jointly, to cooperate with adjusting the heeling and to define the course of the craft.

15. A craft according to any one of claims 1 to 12, **characterized in that** the at least one guide member (656F) for guiding the main sheet (M) is lying in the midplane of the craft and forward of the point (Pᵢ) of application of the lateral resistance force (R), the end of the traction sheet being connected to the craft at this guide member.

16. A craft according to claim 15, **characterized in that**, in the end of the main sheet (M) that is connected to the craft, the main sheet is made up of a first line (F) guided by the at least one guide member (656F) lying in the midplane of the craft, and a second line (G) and a third line (H) respectively guided by second and third guide members (656G; 656H), these second and third guide members being situated on either side of and remote from said midplane, each at the end of a support arm (612G, 612H; 758G, 758H; 858G; 858H) extending transversely to the craft and eventually dismountable or retractable by means of a control device, for example a cylinder (614).

17. A craft according to any one of the preceding claims, **characterized in that** the rig further comprises at least one additional kite canopy (90) and a corresponding main traction sheet (N), said at least one additional kite canopy being connected to one of the traction sheets of the steerable kite (12) and of the other additional kite so as to be launched with said steerable kite or else, once the steerable kite is flying in established manner, so as to be launched by a halyard (D) fixed to the traction sheet (M, N) to which said at least one additional kite canopy is connected.

18. A craft according to any one of the preceding claims, **characterized in that** the craft further comprises a reversible reeling device each of the sheets, adapted to stow these sheets when the sail (10) is unused and to tighten only the launching sheet (L) during the deploying.

19. A craft according to claim 18, **characterized in that**, for each sheet (M, P, Q; M1, M2; S1, S2; L; N, NL), the reeling device comprises a reel provided with means for tightening the corresponding sheet, the reels being mounted about a respective common axis on a respective common drive shaft (62, 96), the tightening means comprising an adjustable brake (64M, 64P, 64Q, 64L) adapted to transmit drive torque, which may optionally be zero, between the drive shaft (62) and each reel.

## Patentansprüche

1. Wasserfahrzeug, das folgendes aufweist: einen Schwimmkörper (2), Einrichtungen, die dafür ausgelegt sind, eine Schwertwirkung zu erzeugen, insbesondere mindestens ein unter dem Schwimmkörper vorstehendes Schwert (4, 6), und eine Takelung (8), die mindestens einen ein Segelwerk (10) bildenden Lenkdrachen (12), eine Reihe von mit dem Wasserfahrzeug verbundenen Leinen (M, P, Q, L, S1, S2; M, F, G, H, P, Q, L; M, F, G, H, P, Q, L, S1, S2) zur Steuerung des Segelwerks, wobei die Reihe von Leinen zur Steuerung des Segelwerks mindestens eine Hauptleine (M; M, F, G, H) und mindestens zwei Lenkleinen (P, Q; S1, S2) aufweist, mindestens ein im wesentlichen punktuelles Organ (56M; 656F, 656G, 656H) zur Führung der Hauptleine (M; M, F, G, H) und zum Übertragen des Zugs dieser Leine auf das Wasserfahrzeug und Einrichtungen zur räumlichen Ausrichtung der Achse (U-U) der Resultierenden (T) des von dem Segelwerk auf das Wasserfahrzeug ausgeübten Zugs umfaßt, so daß ein im wesentlichen vollständiges Beseitigen des Krängens ermöglicht wird, wobei dieses mindestens eine Organ unabhängig vom dem Kurs des Wasserfahrzeugs über der Wasseroberfläche gelegen ist, wobei diese Einrichtungen zum Ausrichten zugleich Einrichtungen zum Positionieren des Segelwerks (10) bezüglich der Längsachse des Wasserfahrzeugs, die dafür ausgelegt sind, die Hauptleine (M) in einer gewünschten Richtung bezüglich der Längsachse des Wasserfahrzeugs zu halten, und die dieses mindestens eine Organ zur Führung der Hauptleine enthalten, und Einrichtungen zum Einstellen der Ausrichtung des Segelwerks (10) relativ zum Wind umfassen, die die Lenkleinen (P, Q) enthalten, wobei diese Einrichtungen zum Positionieren und Einstellen auf diese Weise dafür ausgelegt sind, gegebenenfalls allein den Kurs des Wasserfahrzeugs bezüglich des scheinbaren Winds (A) zu gewährleisten,
**dadurch gekennzeichnet,**
**daß** die Takelung (8) Einrichtungen zum Entfalten und Einholen des Segelwerks (10) umfaßt, die eine Setzleine (L) aufweisen, die die Angriffskante (12A) des Lenkdrachens (12) mit dem Wasserfahrzeug verbindet, und die einen Zusatzdrachen (14) aufweisen, der mit der Angriffskante (12A) des Lenkdrachens (12) durch die Setzleine verbunden ist.

2. Wasserfahrzeug nach Anspruch 1,
**dadurch gekennzeichnet,**
**daß** die Setzleine (L) an einem Führungsorgan (69) angelenkt ist, das vertikal über dem Wasserfahrzeug angeordnet und gegebenenfalls höhenverstellbar ist.

3. Wasserfahrzeug nach einem der Ansprüche 1 oder 2,
**dadurch gekennzeichnet,**
**daß** die Setzleine (L) in ihrem den Zusatzdrachen (14) und den Lenkdrachen (12) verbindenden Teil einen Stab (30) aufweist, der im wesentlichen parallel zur Angriffskante (12A) des Lenkdrachens ausgerichtet ist und mit dieser Kante durch zwei beabstandete Punkte (31, 32) verbunden ist.

4. Wasserfahrzeug nach einem der vorhergehenden Ansprüche,
**dadurch gekennzeichnet,**
**daß** der Zusatzdrachen (14) ein Deltasegel ist.

5. Wasserfahrzeug nach einem der vorhergehenden Ansprüche,
**dadurch gekennzeichnet,**
**daß** der Zusatzdrachen (14) mit einem zentralen Schwert (26) versehen ist, das dafür ausgelegt ist, dem Zusatzdrachen (14) eine Krümmung (14C) in einer Mittelebene des Zusatzdrachens aufzuerlegen (Fig. 3).

6. Wasserfahrzeug nach einem der vorhergehenden Ansprüche,
**dadurch gekennzeichnet,**
**daß** der Zusatzdrachen (14) aus mehreren Segeln besteht, die analog zueinander ausgebildet sind oder von verschiedener Natur sind.

7. Wasserfahrzeug nach einem der vorhergehenden Ansprüche,
**dadurch gekennzeichnet,**
**daß** der Zusatzdrachen (14) mit dem Wasserfahrzeug über zwei Zusatzlenkleinen (S1, S2) verbunden ist, die mit den Einrichtungen zum Einstellen der Ausrichtung des Segelwerks relativ zum Wind zusammenwirken oder die ausschließlich die Stellung des Segelwerks relativ zum Wind gewährleisten.

8. Wasserfahrzeug nach einem der vorhergehenden Ansprüche,
**dadurch gekennzeichnet,**
**daß** das mindestens eine Organ (56M; 656G, 656H) zur Führung der Hauptleine (M; M, G, H) an dem Ende eines Arms (44; 612G; 612H; 758G, 758H; 858G, 858H) gelegen ist und mindestens bei den Am-Wind-Kursen außerhalb der Grundfläche des Wasserfahrzeugs gelegen ist (Fig. 11; Fig. 16A, 16B; Fig. 18A, 18B; Fig. 19).

9. Wasserfahrzeug nach einem der vorhergehenden Ansprüche,
**dadurch gekennzeichnet,**
**daß** die Einrichtungen zum räumlichen Ausrichten der Achse (U-U) der Zugresultierenden (T) außerdem dafür ausgelegt sind, das Krängen auf einen gewählten Wert von nicht Null einzustellen, und zwar bei einem gegebenen Winkel von nicht Null der Längsachse des Wasserfahrzeugs zur Richtung des Winds, bei einer gegebenen Kraft dieses Winds und bei einer gegebenen Stellung der veränderlichen Massen auf dem Wasserfahrzeug.

10. Wasserfahrzeug nach einem der vorhergehenden Ansprüche,
**dadurch gekennzeichnet,**
**daß** die Einrichtungen zur räumlichen Ausrichtung dafür ausgelegt sind, die Achse (U-U) der Zugresultierenden (T) folgendermaßen verlaufen zu lassen:
- entweder im wesentlichen durch den Punkt (Pi) des Angreifens der von dem Wasserfahrzeug, insbesondere von dem oder den Schwertern (4, 6), ausgeübten Gegenabdriftkraft (R),
- oder bei einem Wasserfahrzeug (300), dessen veränderliche Massen eine nicht vernachlässigbare Gewichtsresultierende bei dem Quergleichgewicht des Wasserfahrzeugs bilden, in einem geringen Abstand von dem Punkt (Pi) des Angreifens der vom Wasserfahrzeug, insbesondere von dem oder den Schwertern (4, 6) ausgeübten Gegenabdriftkraft (R), so daß diese Zugresultierende (T) an dem Ausgleich der Gewichtsresultierenden der veränderlichen Massen teilnimmt.

11. Wasserfahrzeug nach einem der vorhergehenden Ansprüche,
**dadurch gekennzeichnet,**
**daß** die Lenkleinen (P, Q) ferner dazu ausgelegt sind, die Form des Lenkdrachens (12), insbesondere seine Krümmung (12C) und/oder die Winkelstellung seiner Angriffskante (12A) bezüglich des Winds, zu steuern.

12. Wasserfahrzeug nach einem der vorhergehenden Ansprüche,
**dadurch gekennzeichnet,**
**daß** es Einrichtungen (74, 76, 78A, 78B) zum hydrodynamischen Erleichtern des Schwimmkörpers, insbesondere einen Gleitrumpf und/oder Tragflächen, aufweist.

13. Wasserfahrzeug nach einem der vorhergehenden Ansprüche,
**dadurch gekennzeichnet,**
**daß** die Takelung (8) einen mit dem Wasserfahrzeug fest verbundenen Mast (40) aufweist, der vorzugsweise vor dem Angriffspunkt (Pi) der Gegenabdriftkraft angeordnet ist,
und **daß** die Einrichtungen zum Positionieren und die Einrichtungen zum Einstellen einerseits mehrere Organe (56M, 56P, 56Q, 56S1, 56S2) zur Führung der Leinen, darunter das mindestens eine Organ zur Führung der Hauptleine, umfassen, wobei jede Leine (M, P, Q, S1, S2) über mindestens eines dieser Führungsorgane verfügt, wobei die Anordnung von zumindest manchen dieser Führungsorgane zueinander und die Längeneinstellung der Leinen die Ausrichtung der Achse (U-U) der Zugresultierenden (T) definiert, und andererseits eine Spiere (44), die an dem Mast angeordnet ist, an der die Führungsorgane montiert sind, die mit dem Segelwerk über diesen Organen zugeordnete Leinen verbunden ist und die für die Positionierung des Segels bezüglich des Wasserfahrzeugs zugleich um die Achse (X-X) des Mastes (40) drehbar ist und um eine zur Achse des Mastes im wesentlichen senkrechte Achse (Y-Y) schwenkbar ist.

14. Wasserfahrzeug nach Anspruch 13,
**dadurch gekennzeichnet,**
**daß** die Positionierungseinrichtungen zwei längenverstellbare Stage (50, 52) zur seitlichen Positionierung, die sich jeweils von der Spiere (44) zu einer seitlichen Verankerungsstelle (50A, 52A) erstrecken, die zu beiden Seiten und in einem Abstand von der Symmetrieebene des Wasserfahrzeugs gelegen ist, sowie ein längenverstellbares Stag (72) zur unteren Positionierung aufweisen, das sich von der Spiere (44) zu einer unteren Verankerungsstelle (72A) erstreckt, die im wesentlichen in der Mittelebene des Wasserfahrzeugs gelegen ist, wobei diese Stage (50, 52; 72) insbesondere einzeln oder gemeinsam einstellbar sind, um bei der Einstellung der Krängung und der Festlegung des Kurses zusammenzuwirken.

15. Wasserfahrzeug nach einem der Ansprüche 1 bis 12,
**dadurch gekennzeichnet,**
**daß** das mindestens eine Organ (656F) zur Führung der Hauptleine (M) in der Mittelebene des Wasserfahrzeugs und vor dem Angriffspunkt (Pi) der Gegenabdriftkraft (R) gelegen ist, wobei das Ende der Hauptleine auf der Höhe dieses Organs mit dem Wasserfahrzeug verbunden ist.

16. Wasserfahrzeug nach Anspruch 15,
**dadurch gekennzeichnet,**
**daß** die Hauptleine (M) in ihrem mit dem Wasserfahrzeug verbundenen Endteil aus einem ersten Strang (F), der durch das mindestens eine Organ (656F), das in der Mittelebene des Wasserfahrzeugs gelegen ist, geführt ist, und aus einem zweiten und einem dritten Strang (G, H) besteht, die durch ein zweites bzw. ein drittes Führungsorgan (656G, 656H) geführt sind, die zu beiden Seiten und in einem Abstand von der Mittelebene des Wasserfahrzeugs und jeweils an dem Ende eines Tragarms (612G, 612H; 758G, 758H; 858G, 858H) angeordnet sind, der sich quer zum Wasserfahrzeug erstreckt und insbesondere demontierbar oder mit Hilfe einer Steuervorrichtung, beispielsweise einer Kolbenzylindereinheit (614), einziehbar ist.

17. Wasserfahrzeug nach einem der vorhergehenden Ansprüche,
**dadurch gekennzeichnet,**
**daß** die Takelung mindestens ein zusätzliches Drachensegel (90) und eine entsprechende Hauptleine (N) aufweist, wobei das oder jedes zusätzliche Segel mit einer der Hauptleinen des Lenkdrachens (12) und des oder der anderen zusätzlichen Segel so verbunden ist, daß es mit dem Lenkdrachen gesetzt wird oder, wenn der Lenkdrachen in aufgenommener Fahrt ist, durch ein Fall (D) gesetzt wird, das an der Hauptleine (M, N) befestigt ist, mit der das betreffende zusätzliche Segel verbunden ist.

18. Wasserfahrzeug nach einem der vorhergehenden Ansprüche,
**dadurch gekennzeichnet,**
**daß** es eine Vorrichtung zum reversiblen Aufwickeln von jeder der Leinen aufweist, die dafür ausgelegt ist, die Leinen einzuholen, wenn das Segelwerk (10) nicht benutzt wird, und nur die Setzleine (L) während des Entfaltens zu spannen.

19. Wasserfahrzeug nach Anspruch 18,
**dadurch gekennzeichnet,**
**daß** die Aufwickelvorrichtung für jede Leine (M, P, Q; M1, M2; S1, S2; L; N, NL) ein Aufwickelorgan aufweist, das mit Einrichtungen zum Spannen der entsprechenden Leine versehen ist, wobei diese Aufwickelorgane koaxial auf einer gemeinsamen Antriebswelle (62, 96) montiert sind, wobei die Spanneinrichtungen eine einstellbare Bremse (64M, 64P, 64Q, 64L) umfassen, die dafür ausgelegt ist, ein Antriebsmoment von gegebenenfalls Null zwischen der Antriebswelle (62) und jedem Aufwickelorgan zu übertragen.
